# DEMANDE DE BREVET EUROPEEN

(11) **EP 0 290 001 A2**
(43) Date de publication de la demande: **09.11.1988**
(21) Numéro de dépôt: 88107132.8
(22) Date de dépôt: 04.05.1988
(51) Int. Cl.: F25C 1/04

(54) **Dispositif pour la fabrication de glace**

(30) Priorité: 08.05.1987 IT 1248387
(71) Demandeur: I.T.I.F.- S.r.l., I-55054 Massarosa (IT)
(72) Inventeur: Parodi, Ernesto, I-16035 Rapallo (IT)
(74) Mandataire: Porsia, Bruno

(57) **Abrégé**

Dispositif pour la fabrication de glace, dans lequel la glace est fabriquée dans au moins un récipient en gobelet (1) vertical, dont l'ouverture est tournée vers le haut, ce récipient destiné à être rempli chaque fois de la quantité d'eau appropriée, et associé à l'évaporateur (2) d'un circuit frigorigène (3,4,5), comportant des moyens de chauffage appropriés (6), à l'aide desquels il est possible de détacher le petit bloc de glace fabriqué des parois du récipient (1) contenant le même, et donc de le démouler, ce dispositif étant caractérisé par le fait de comporter des moyens de poussée (9,109; 14,15) aménagés au fond du récipient en gobelet (1), et susceptibles d'effectuer un mouvement axial ascendant le long de ce récipient, tel à provoquer l'éjection du petit bloc de glace situé au-dessus de ces moyens, ainsi qu'un mouvement correspondant de descente dans la position de repos de ceux-ci.

## Description

La présente invention a pour object un dispositif pour la fabrication de glace, avantageusement utilizable, grâce à son encombrement minimum, et à son rendement élevé, sur des moyens de locomotion, tels que des embarcations, des roulottes, et autres.

Le dispositif suivant l'invention est du type dans lequel la glace est fabriquée dans au moins un récipient en gobelet, à axe essentiellement vertical, et avec son ouverture tournée vers le haut, dont la forme est telle à permettre le démoulage des petits blocs de glace fabriqués, ce récipient étant associé à l'évaporateur d'un circuit frigorigène, et étant destiné à recevoir chaque fois une quantité d'eau mesurée. Ce récipient en gobelet comporte des moyens de chauffage appropriés, mis en action pour une courte période, une fois que chaque petit bloc de glace a été fabriqué, afin de le détacher des parois du récipient, et de permettre le démoulage du même.

Les dispositifs à glace de ce type présentent des avantages indiscutables, mais aussi des problèmes importants du point de vue de l'extraction de chaque petit bloc de glace du récipient respectif, problèmes qu'on résoud actuellement d'une manière plutôt empirique, par une opération tout-à-fait manuelle.

La présente invention vise à rémédier à cet inconvénient en proposant un dispositif à fabriquer de la glace, du type décrit ci-dessus, dans lequel l'éjection de chaque petit bloc de glace du récipient en gobelet respectif est mécanisée, des moyens de simple construction, préférablement à commande automatique, étant utilisés.

Suivant l'invention, les moyens d'éjection de chaque petit bloc de glace fabriqué comportent un organe de poussée, aménagé au fond du récipient en gobelet, et susceptible d'effectuer un mouvement axial ascendant le long de ce récipient, tel à provoquer l'éjection du petit bloc de glace situé au-dessus de cet organe, ainsi qu'un mouvement correspondant de descente dans sa position de repos.

Le mouvement de cet organe de poussée peut être provoqué par n'importe quels moyens d'actionnement.

Dans une forme préférée de réalisation du dispositif à glace, suivant l'invention, cet organe de poussée est constitué par un piston, normalement logé à étanche de fluide dans la partie inférieure d'un récipient en gobelet cylindrique, le fond de ce récipient étant relié à une source de fluide sous pression, provoquant, par suite de la commande des moyens à vanne de contrôle respectifs, le mouvement ascendant du piston et, par conséquent, l'éjection du petit bloc de glace fabriqué. Le mouvement descendant successif du piston jusqu'au fond du récipient peut s'effectuer simplement par gravité, ou bien à l'aide de n'importe quels moyens d'actionnement. Dans le cas où ce fluide sous pression soit de l'eau, l'invention peut prévoir un conduit, reliant, par l'intermédiaire de moyens à vanne appropriés le fond du récipient en gobelet à son ouverture, l'eau précédemment introduite dans le récipient, au-dessous du piston pour l'élever, étant pompée, par ce piston même, pendant sa phase de descente, dans la partie supérieure du récipient, afin d'obtenir ainsi la quantité d'eau mesurée nécéssaire à la fabrication du petit bloc de glace successif.

Les caractéristiques susdite et d'autres encore du dispositif pour la fabrication de glace suivant l'invention, ainsi que les avantages ressortant du même seront très clairement expliquées ci-dessous, grâce à la description detaillée des formes de réalisation preferées de ce dispositif, données à titre d'exemples non limitatifs, et représentées aux dessins annexés, dans lesquels:
La figure 1 est une vue schématique, partiellement en section, d'une première forme de réalisation d'un dispositif à fabriquer de la glace, suivant l'invention;
La figure 2 est une vue similaire d'une deuxième forme de réalisation de ce dispositif.

Ainsi que représenté à la figure 1, un dispositif pour la fabrication de glace, suivant l'invention, comporte un récipient en gobelet 1, disposé verticalement, et présentant un corps tubulaire cylindrique 101 ouvert à son extrémité supérieure et se terminant à son extrémité inférieure par un culot 201. Ce récipient en gobelet 1 est destiné à recevoir chaque fois une quantité d'eau prédéterminée, qui sera convertie en un petit bloc de glace équivalent, le récipient susdit étant refroidi par l'évaporateur 2, y associé, d'un circuit frigorigène, dont le compresseur 3, le condenseur 4, et la soupape d'expansion à tube capillaire 5, sont représentés schématiquement.

L'évaporateur 2 est, de préférence, du type à chemise cylindrique, cette chemise, indiquée par 102, étant formée entre le corps tubulaire 101 du gobelet 1 et un manchon 202 de plus grand diamètre, disposé coaxialement à l'extérieur du corps tubulaire susdit. A son extrémité supérieure, cette chemise 2 est fermée par un élément annulaire 302, alors que son extrémité inférieure est fermée par une bride 211 en saillie du culot 201.

Le fluide frigorigène, provenant du tube capillaire 5, sera alimenté, à la partie inférieure de la chemise 102, par un serpentin hélicoidal 6 enroulé autour du manchon 202, en contact intime avec celui-ci, et sera fait sortir de l'extrémité supérieure de cette chemise.

Lorsque un petit bloc de glace a été fabriqué dans le récipient en gobelet 1, le tube capillaire 5 sera by-passé par l'ouverture d'une soupape 7, disposée en parallèle avec celui-ci, de sorte que le fluide frigorigène, renfermant un certain pouvoir calorifique, pourra chauffer pour une courte période, par le serpentin 6, le corps 101 du récipient en gobelet, le petit bloc de glace étant ainsi détaché des parois du gobelet, prêt pour son éjection du même.

L'ensemble constitué par le récipient en gobelet 1 et par l'évaporateur à chemise 2, proprement destiné à la fabrication de la glace, est dûment calorifugé, et renfermé dans une boîte 8, pourvue à son extrémité supérieure d'un couvercle 208 présentant une ouverture évasée 218 en communication avec l'ouverture du gobelet 1.

Suivant l'invention, en vue de l'éjection de chaque petit bloc de glace fabriqué, on a pourvu, dans le récipient en gobelet 1, un piston 9 à étanche d'eau coulissant, normalement positionné à l'intérieur du culot 201 du récipient susdit. Du côté inférieur du piston 9 s'étend une tige 109 passant à travers d'un trou 301 dans le fond du gobelet 1, et logée dans son enveloppe respective 10, fixée au fond 108 de la boîte 8. L'extrémité libre de la tige 109 est pourvue d'une butée en goupille 209 établissant la position extrème de la course ascendante du piston 9.

L'enveloppe 10 est reliée par un conduit 11 à une source d'eau sous pression P, et par un conduit 12 à l'ouverture du gobelet 1, ces conduits étant contrôlés par une vanne 13 à deux positions, coupant alternativement l'un ou l'autre de ces conduits.

Après la fabrication d'un petit bloc de glace et le chauffage, de la manière susdite, des parois du récipient 1, la vanne 13 est mise dans sa position opérative représentée à la figure 1, afin de couper le conduit 12 et d'ouvrir le conduit 11. Par conséquent, par l'enveloppe 10 et le trou inférieur 301, l'eau sous pression penètre dans le gobelet 1, au-dessous du piston 9, forçant ainsi ce piston à monter jusqu'à l'ouverture du gobelet et à éjecter le petit bloc de glace situé au-dessus du piston même. L'ouverture 218 de la boîte 8 peut être pourvue sur son bord de moyens de guidage (non représentés) pour contrôler la chute du petit bloc de glace.

Après la phase d'éjection susdite, la vanne 13 est mise dans son autre position opérative, dans laquelle le conduit 11 sera fermé, et le conduit 12 sera ouvert. Par conséquent, le piston 9 descend par gravité jusqu'au culot 201, pompant ainsi l'eau, située au-dessous du même, dans la partie supérieure du gobelet 1, jusqu'à le remplir. Le dispositif suivant l'invention est donc prêt pour la fabrication d'un autre petit bloc de glace.

L'eau sous pression, nécéssaire à l'actionnement du piston 9, sera débitée du réseau hydraulique normal, ou par une pompe, ou bien d'une caisse à eau pressurisée.

Le cas échéant, on peut prévoir d'insérer un régulateur de pression (non représenté) entre la source d'alimentation P et la vanne 13. Il est possible, d'automatiser complètement, à l'aide d'un dispositif temporisateur (non représenté), toutes les phases operatives successives du dispositif à glace suivant l'invention.

La figure 2 représente une deuxième forme de réalisation du dispositif à glace suivant l'invention, dans lequel l'éjection de chaque petit bloc de glace s'effectue au moyen d'une tige de poussée 14 susceptible de s'engager en toute sa longuer dans le gobelet 1, par suite de sa pénétration à étanche d'eau dans le même, par un trou 401 dans le fond de ce gobelet. L'extrémité inférieure de cette tige 14 est fixée à un piston 15, ces deux éléments étant logés dans un cylindre 16 aménagé au-dessous de la boîte 8 contenant les éléments de congélation 1 et 2. A la plaque de fond 116 du cylindre 16 sont connectés, par l'intermédiaire de la vanne 13, les conduits 11 et 12 susdits.

Même dans cette forme de réalisation, la course ascendante de l'ensemble tige-piston 14, 15 s'effectue grâce à la poussée de l'eau sous pression, ce qui provoque l'éjection du petit bloc de glace. Ensuite, cet ensemble 14, 15 va descendre par gravité dans sa position de repos, pompant, pendant sa course descendante, la quantité d'eau inférieure mesurée dans la partie supérieure du gobelet 1. Bien entendu, ces phases operatives dépendent de la commutation de la vanne d'alimentation commandée 13, comme expliqué ci-dessus.

Dans cette deuxième forme de réalisation, l'utilisation d'une tige de poussée permet l'emploi d'un récipient de n'importe quelle forme, par exemple, tronconique, hémisphérique, en tronc de pyramide, pourvu-que cette forme soit telle à permettre le démoulage de chaque petit bloc de glace.

Dans ces deux formes de réalisation, ainsi que décrites ci-dessus, l'organe de poussée est susceptible d'effectuer sa course descendante non seulement par gravité, mais aussi par effet de n'importe quels moyens d'actionnement.

On peut, bien sûr, prévoir dans un dispositif à glace, suivant l'invention, une pluralité de récipients de congélation en batterie, chacun pourvu de son organe d'éjection respectif, ces récipients étant associés à un évaporateur commun.

De ce que l'on vient de décrire, il ressort très clairement qu'un dispositif pour la fabrication rapide de glace, suivant l'invention, présente, au regard des dispositifs connus de ce type, bien des avantages, parmi lesquels:
- mécanisation complète de la phase d'éjection des petits blocs de glace fabriquès;
- possibilité d'automatiser la phase opérative susdite;
- modique dépense d'eau et d'énergie;
- construction simple, encombrement minimum;
- possibilité d'utiliser l'eau contenue dans une caisse pressurisée.

Ces avantages permettent d'utiliser le dispositif à glace, suivant l'invention, à bord d'embarcations, de roulottes, et d'autres moyens de locomotion.

## Revendications

1. Dispositif pour la fabrication rapide de glace, dans lequel la glace est fabriquée dans au moins un récipient en gobelet (1) à axe essentiellement vertical, et avec son ouverture tournée vers le haut, dont la forme est telle à permettre le démoulage des petits blocs de glace fabriqués, ce récipient en gobelet (1) étant associé à l'évaporateur (2) d'un circuit frigorigène (3,4,5), et étant destiné à recevoir chaque fois une quantité d'eau mesurée, ce récipient étant pourvu de moyens de chauffage (6) appropriés, mis en action pour une courte période, une fois qu'un petit bloc de glace a été fabriqué, afin de le détacher des parois du récipient (1) le contenant, et de rendre possible son démoulage, ce dispositif étant caractérisé par le fait de comporter des moyens de poussée aménagés au fond du récipient en gobelet (1), et susceptibles d'effectuer un mouvement axial ascendant le long de ce récipient, tel à provoquer l'éjection du petit bloc de glace situé au-dessus, ainsi qu'un mouvement correspondant de descente dans la position de repos de ces moyens.

2. Dispositif pour la fabrication de glace suivant la revendication 1, dans lequel les moyens de poussée susdits comportent un piston (9), normalement logé à étanche de fluide dans la partie inférieure (201) du récipient en gobelet, préférablement cylindrique, dont le fond est relié à une source de fluide sous pression, provoquant, par suite de la commande de moyens associé à vanne de contrôle (13), le mouvement ascendant du piston (9) et, par conséquent, l'éjection du petit bloc de glace fabriqué, le mouvement descendant successif du piston jusqu'au fond (201) du récipient (1) pouvant s'effectuer simplement par gravité, ou bien à l'aide de n'importe quels moyens d'actionnement.

3. Dispositif pour la fabrication de glace suivant les revendications 1 et 2, dans lequel on utilize de l'eau sous pression au moins pour le mouvement ascendant du piston d'éjection (9), caractérisé par le fait de comporter un conduit (11), reliant, par l'intermédiaire de moyens à vanne de contrôle appropriés (13), le fond du récipient en gobelet (1) à son ouverture, l'eau précédemment introduite dans le récipient (1), au-dessous du piston (9) pour l'élever, étant pompée, par ce piston même, dans la partie supérieure du récipient (1), afin d'obtenir ainsi la quantité d'eau mesurée nécéssaire à la fabrication du petit bloc de glace successif.

4. Dispositif pour la fabrication de glace suivant les revendications 2 et 3, dans lequel le piston d'éjection (9) présente à son côté inférieur une tige (109) passant à travers d'un trou (301) dans le fond du récipient en gobelet (1), cette tige (109) étant pourvue à son extrémité libre d'une butée en goupille (209) établissant la position extrème de la course ascendante du piston (9).

5. Dispositif pour la fabrication de glace suivant la revendication 4, dans lequel la tige (109) du piston d'éjection (9) est logée dans son enveloppe (10) respective, fixée coaxialement au-dessous du récipient en gobelet (1), l'eau sous pression alimentée dans cette enveloppe (10) pénétrant dans ce récipient (1), par le trou (301) dans le fond du même, de diamètre approprié, au-dessous de ce piston (9).

6. Dispositif pour la fabrication de glace suivant la revendication 1, dans lequel les moyens de poussée comportent une tige (14) susceptible de s'engager en toute sa longueur dans le récipient en gobelet (1), par suite de sa pénétration à étanche de fluide dans le même, par un trou (401) dans le fond de ce récipient (1), cette tige (14) étant supportée par un piston (15), ces deux éléments (14,15) étant logés dans un cylindre (16) fixé au-dessous du récipient (1), et alimenté de la manière appropriée, par l'intermédiaire de moyens à vanne de contrôle (13), en fluide sous pression, pour provoquer au moins la course ascendante du piston (15) et de la tige (14), en vue de l'éjection du petit bloc de glace.

7. Dispositif pour la fabrication de glace suivant les revendications 1 et 6, dans lequel on utilise de l'eau sous pression (P), au moins pour la course ascendante de l'ensemble tige-piston (14,15), caractérisé par le fait de comporter un conduit (11), reliant, par l'intermédiaire de moyens de contrôle à vanne appropriés (13), le fond du cilindre (16) à l'ouverture du récipient en gobelet, l'eau précédemment introduite dans le cylindre (16) pour faire monter le piston (15), étant pompée, par ce piston même, pendant sa course descendente, dans la partie supérieure du récipient en gobelet (1).

8. Dispositif pour la fabrication de glace suivant une, ou plus d'une, des revendications précédentes, dans lequel on utilize un évaporateur (2) à chemise (102), autour duquel est enroulé, au moins partiellement, en contact intime avec l'évaporateur (2), un serpentin hélicoidal (6), alimentant le fluide frigorigène dans la partie inférieure de la chemise (102), la fonction de ce serpentin (6) étant de chauffer le récipient en gobelet (1), pour atteindre le but expliqué ci-dessus, lorsque, par suite d'une commande, la soupape d'expansion (7) à tube capillaire (5), située en amont, est by-passée, à l'aide de moyens à vanne appropriés.
